# EUROPÄISCHE PATENTSCHRIFT

(11) **EP 0 685 281 B1**
(45) Veröffentlichungstag und Bekanntmachung des Hinweises auf die Patenterteilung: **18.08.1999**
(21) Anmeldenummer: 95250103.9
(22) Anmeldetag: 03.05.1995
(51) Int. Cl.: B22D 11/14

(54) **Verfahren und Anlage zum Stranggiessen von endabmessungsnahen Giessformaten**
Process and apparatus for continuous casting near net shape products
Procédé et dispositif pour couler en continu de produits proche de leur dimension finale

(30) Priorität: 30.05.1994 DE 4419387
(43) Veröffentlichungstag der Anmeldung: 06.12.1995
(73) Patentinhaber: MANNESMANN Aktiengesellschaft, 40213 Düsseldorf (DE)
(72) Erfinder: Fischer, Eberhard, D-97244 Bütthard (DE); Maag, Helmut, D-97297 Waldbüttelbrunn (DE); Roller, Erling, Dr., D-45133 Essen (DE)
(74) Vertreter: Presting, Hans-Joachim, Dipl.-Ing.

(56) Entgegenhaltungen:
- EP-A- 0 203 867
- CH-A- 497 937
- DE-A- 1 508 952
- US-A- 3 157 920

## Beschreibung

Die Erfindung betrifft ein Verfahren und eine Anlage zum Stranggießen von endabmessungsnahen Gießformaten zur weiteren Kaltumformung aus Nichteisenmetallen, insbesondere von Bändern, Stangen oder Rohren aus Kupfer oder Kupferlegierungen.

In vertikalen oder in horizontalen Stranggießanlagen werden verschiedene Gießformate wie Bänder, Stangen oder Rohre endlos vergossen. Das Flüssigmetall wird dabei einer gekühlten Kokille zugeführt, die dem Metall die Wärme entzieht und eine feste Strangschale entstehen läßt.

So ist aus der EP 0203867 B1 eine Vorrichtung zum Stranggießen von Metallerzeugnissen bekannt, bei der das Flüssigmetall aus einer Gießpfanne in eine kontinuierlich beschickte Form und von dort einer Abzugs- und sekundären Kühlvorrichtung zugeführt wird. Nach der Durcherstarrung wird das fertige Band umgelenkt und auf einer Haspeleinrichtung gewickelt.

Die aus dieser Schrift bekannte Einrichtung weist weder Mittel zur Oberflächenbehandlung des Bandes noch zur Querteilung auf.

Bei horizontalen Stranggießanlagen für Nichteisenmetalle ist es bekannt, zur spanabhebenden Bearbeitung beispielsweise Fräsmaschinen einzusetzen und für die Querteilung der Bänder fliegende Scheren zu verwenden.

Die Erfindung verfolgt das Ziel, ein Verfahren und eine Anlage zum kontinuierlichen Gießen von beliebigen Profilen zu schaffen, bei der mit konstruktiv einfachen Mitteln endlose Gießstränge aus Kupfer bzw. Kupferlegierungen bei einem Minimum von metallischen Verlusten in die gewünschte Abgabequalität sowie -formate zur späteren Kaltumformung gebracht werden.

Die Erfindung erreicht dieses Ziel durch die Merkmale des Verfahrensanspruches 1 und des Vorrichtungsanspruches 7.

Erfindungsgemäß wird das Band in einer vertikalen Lage stranggegossen, wobei das Band nach seiner Erstarrung zentrisch abgezogen und direkt in eine Oberflächenbehandlungsmaschine eingefädelt wird. Durch das exakte Führen des vertikal aus der Kokille austretenden Stranges ist der Einsatz einer Einfädelmaschine nicht erforderlich. Bei einer Anlage mit oszillierender Kokille und kontinuierlicher Strangbewegung sind darüber hinaus keine besonderen Einrichtungen für die Anpassung der Oberflächenbehandlungsmaschine an die Strangbewegung erforderlich.

Da durch das Vertikalgießen mit oszillierender Kokille nicht nur die bei stehender Kokille auftretenden Ziehmarken wegfallen, sondern auch die Seigerungen die in geringem Maße die Bandoberfläche beeinflussen, ist nur eine geringe Menge an Oberflächenmaterial abzutragen.

Ein besonderes seigerungsfreies Produkt wird beim Einsatz einer hochfrequent bewegten Vertikalkokille und linearer Strangabzugsgeschwindigkeit hergestellt.

Das nach dem Abtragen von Oberflächenmaterial fehlerfreie Band kann anschließend beliebig behandelt werden, beispielsweise gebogen und unmittelbar danach aufgewickelt werden. Dieses Verfahren ist von besonderer Bedeutung beim Stranggießen von zu Seigerungen neigenden Legierungen, insbesondere von Zinn - Bronzen oder phosphordesoxidiertem Kupfer. So können beispielsweise Zinn - Bronzen auf der Strangoberfläche durch Zinnanreichungen spröde Phasen aufweisen, welche zur Bildung von Oberflächenrissen fuhren. Wird beispielsweise ein solches Band ohne Vorbehandlung gebogen, so verstärken sich diese Risse in folgender Weise:
Die Oberflächenrisse auf der Außenseite des gebogenen Bandes vertiefen sich, die Risse auf der Innenseite werden zunächst zusammengedrückt, und werden beim späteren Zurückbiegen durch das vorhergehende Stauchen besonders breit.

Erfindungsgemäß wird durch die Oberflächenabtragung noch im vertikalen Bereich des Bandes die Sprödphase abgetragen, so daß anschließend das Band beliebig verformt werden kann. Neben der Verbesserung der Bandqualität wird u. a. durch die Verminderung der mechanischen Bearbeitung die Ausbringung erhöht und durch die Vermeidung von Oberflächenfehlern das Produktionsprogramm deutlich erweitert.

Die erfindungsgemäße Anlage erfordert nur einen mit dem Fundament verbundenen Grundrahmen, auf dem die Zieheinrichtung, die Oberflächenbearbeitungseinrichtung, die Trenneinrichtung und ggfs. die Bandumlenkung angeordnet sind. Die üblicherweise höheren Investitionskosten einer Vertikalanlage werden damit deutlich verringert.

Wird die Oberflächenbearbeitungsmaschine nach der Bandumlenkung in der Horizontalen installiert, so wird eine äußerst aufwendige Bandrückbiege-und Richtmaschine zum exakten Einfädeln des Bandes in die Oberflächenbearbeitungseinrichtung erforderlich.

Ein besonderer Vorteil bietet sich an bei einer Anordnung eines Köchers in Strangabzugsrichtung unmittelbar unter der Trenneinrichtung, da damit die Produktion von besonders biegeempfindlichen Material möglich wird.

Ein Beispiel der Erfindung ist in der beigefügten Zeichnung dargelegt.

Dabei zeigt die einzige Figur 1 eine auf einer Gießbühne 53 angeordneten Gießeinrichtung, bestehend aus einem Verteiler 11, einem Hot-top 12, einer Kokille 13, die mit einem Oszillationsantrieb 14 einschließlich Sekundärkühlung in Verbindung steht, welcher über einem Kühlwasserverteiler 15 angeordnet ist, an dem Führungsrollen 16 vorgesehen sind.

Aus der Gießeinrichtung wird ein Strang S durch eine Ausziehvorrichtung 22 in vertikaler Richtung abgezogen. An die Ausziehvorrichtung 22 schließen sich in Bandführungsrichtung eine Oberflächenbehandlungsmaschine, hier eine Fräsmaschine 23, sowie eine Trenneinrichtung, hier eine Schere 24, an, die gemeinsam auf einem mit dem Hüttenfundament 51 verbundenen Grundrahmen 21 angeordnet sind.

Die Einrichtungen zum Ausziehen 22, zur Oberflächenbehandlung 23 und zum Trennen 24 sind von einer Arbeitsbühne 52 erreichbar, welche eine Öffnung 54 aufweist, durch die die Verbindung der Einrichtungen 22 bis 23 mit dem Grundrahmen 21 zuläßt.

Der Grundrahmen 21 nimmt eine Biegeeinrichtung 25 und eine Fördereinrichtung 41 auf.
Durch die Biegeeinrichtung 25 wird der Strang S in seiner Förderrichtung umgelenkt und einer auf einen Grundrahmenteil 26 angeordneten Bandhaspel bzw. Bandeinrollmaschine 31 zugeführt.

Bei Öffnung oder Wegfall der Biegeeinrichtung 25 wird der Strang S oder der Kaltstrang A von der Fördereinrichtung 41 einem im Hüttenfundament 51 vorgesehenen Köcher 42 zugeführt. Der Strang S selber kann - wie oben beschrieben - durch Schließen der Biegeeinrichtung 25 umgelenkt und eine Bandhaspel oder -einrollmaschine 31 zugeführt werden.

### Positionsliste:

- 11: Gießeinrichtung
- 12: Verteiler
- 13: Hot-top
- 14: Kokille
- 15: Oszillationsantrieb und Sekundärkühlung
- 16: Kühlwasserverteiler
- 17: Führungsrollen
Maschinen
- 21: Grundrahmen
- 22: Auszieheinrichtung
- 23: Oberflächenbehandlungseinrichtung
- 24: Trenneinrichtung
- 25: Förder- und Biegeeinrichtung
- 26: Grundrahmenteil
Wickeln
- 31: Bandhaspel bzw. Bandeinrollmaschine
vertikale Einrichtung
- 41: Fördereinrichtung
- 42: Köcher
Bühnen
- 51: Hüttenfundament
- 52: Arbeitsbühne
- 53: Gießbühne
- 54: Öffnung
- S: Strang
- A: Kaltstrang

## Patentansprüche

1. Verfahren zum Stranggießen von zur weiteren Kaltumformung vorgesehenen endabmessungsnahen Gießformaten aus Nichteisenmetallen, insbesondere von Bändern, Stangen oder Rohren aus Kupfer oder Kupferlegierungen, bei dem die Schmelze in einer Vertikalkokille kontinuierlich gegossen und der erstarrte Strang zentrisch geführt senkrecht abgezogen direkt in eine Oberflächenbehandlungsmaschine eingefädelt wird, in der die Oberfläche des Stranges abgetragen wird und bei dem im Anschluß daran der bezüglich seiner Oberfläche fertige Strang vorgebbar quer abgetrennt wird, bevor abschließend die maßkorrekten Strangstücke der Anlage entnommen werden.

2. Verfahren nach Anspruch 1, dadurch gekennzeichnet, daß die Vertikalkokille insbesondere hochfrequent oszilliert und der Strang mit linearer Geschwindigkeit nach unten gefördert wird.

3. Verfahren nach Anspruch 1 oder 2,
dadurch gekennzeichnet, daß der bezüglich seiner Oberfläche fertige Strang vor dem Abtrennen und vor seiner Entnahme aus der Anlage gebogen und gewickelt wird.

4. Verfahren nach Anspruch 3,
dadurch gekennzeichnet, daß der Strang bei Erreichen eines vorgebbaren Bundgewichtes quer abgetrennt wird.

5. Verfahren nach einem der oben genannten Ansprüche,
dadurch gekennzeichnet, daß die Oberflächenabtragtiefe kleiner 5 % der Strangdicke beträgt.

6. Verfahren nach Anspruch 5,
dadurch gekennzeichnet, daß die Oberfläche des Stranges mechanisch abgetragen wird, z. B. durch eine Fräs- oder Schäleinrichtung

7. Anlage zum Vertikalgießen von zur weiteren Kaltumformung vorgesehenen endabmessungsnahen Gießformaten aus Nichteisenmetallen mit einem Verteiler, der mit einem Eingießtrichter in Verbindung steht, welcher an eine senkrecht angeordnete Kokille angeschlossen ist, zur Durchführung des Verfahrens nach Anspruch 1,
dadurch gekennzeichnet,
daß ein mit einem Fundament (51) verbundener Grundrahmen (21) vorgesehen ist, auf dem senkrecht zentrisch unter der Vertikalkokille in Reihe eine Auszieheinrichtung (22), eine Oberflächenbearbeitungseinrichtung (23), eine Quertrenneinrichtung (24) und eine Fördereinrichtung (25 bzw. 41) vorgesehen sind.

8. Anlage nach Anspruch 7,
dadurch gekennzeichnet, daß die Oberflächenbearbeitungseinrichtung (23) eine spanabhebende Maschine ist, z. B. eine Fräs- oder Schälmaschine.

9. Anlage nach Anspruch 7,
dadurch gekennzeichnet, daß die Quertrenneinrichtung (24) ein mechanisches Schneidegerät ist, z. B. eine Schere.

10. Anlage nach einem der Ansprüche 7 bis 9,
dadurch gekennzeichnet, daß in Bandabzugsrichtung hinter der Quertrenneinrichtung (24) und der Fördereinrichtung (41) sich ein Köcher (42) anschließt.

11. Anlage nach einem der Ansprüche 7 bis 9,
dadurch gekennzeichnet, daß die in Bandabzugsrichtung hinter der Quertrenneinrichtung (24) vorgesehene Fördereinrichtung (25) zugleich als Biegeeinrichtung ausgebildet ist, an die sich eine Bandwickel- bzw. Bandeinrolleinrichtung (31) anschließt.

12. Anlage nach Anspruch 10 oder 11,
dadurch gekennzeichnet, daß die Förder- und Biegeeinrichtung (25) und die Fördereinrichtung (41) in der Weise ausgestaltet sind, daß der Einsatz eines Kaltstranges (A) erfolgen kann.

## Claims

1. Method of continuous casting of non-iron cast formats which are close to their final dimensions and which are provided for cold forming, in particular strips, rods or tubes of copper or copper alloys, in which the melt is continuously cast in a vertical mould and the set strand is threaded, centrally guided and drawn off vertically, direct into a surface treatment machine, in which the surface of the strand is removed and in which, subsequently, the surface-finished strand is separated transversely in a pre-set manner before the strand pieces of the correct dimensions are removed from the plant.

2. Method according to claim 1, characterised in that the vertical mould oscillates in particular at a high frequency and the strand is conveyed downward at a linear rate.

3. Method according to claim 1 or 2, characterised in that the surface-finished strand, before separation and removal from the plant, is curved and rolled up.

4. Method according to claim 3, characterised in that the strand, upon reaching a pre-set composite weight is separated transversely.

5. Method according to one of the above-mentioned claims, characterised in that the depth of surface removed is smaller than 5% of the strand thickness.

6. Method according to claim 5, characterised in that the surface of the strand is removed mechanically, e.g. by a milling or descaling machine.

7. Plant for the vertical casting of non-iron cast formats which are close to their final dimensions and which are provided for cold forming, comprising a divider, which communicates with a casting hopper, which is connected to a vertically arranged mould, for carrying out the method according to claim 1, characterised in that a base frame (21) connected to a pedestal (51) is provided, on which a drawing device (22), a surface machining device (23), a transverse-separating device (24), and a conveyor belt (25 and 41 respectively) are provided in series vertically centrally under the vertical mould.

8. Plant according to claim 7, characterised in that the surface machining device (23) is a cutting machine, e.g. a milling or descaling machine.

9. Plant according to claim 7, characterised in that the transverse-separating device (24) is a mechanical cutting tool, e.g. shears.

10. Plant according to one of claims 7 to 9, characterised in that behind the transverse-separating device (24) and the conveyor (41) in the strip removal direction a tubular device (42) is provided.

11. Plant according to one of claims 7 to 9, characterised in that the conveyor (25) provided behind the transverse-separating device (24) in the strip removal direction is simultaneously formed as a curving device, to which is connected a strip winding or rolling device (31).

12. Plant according to claim 10 or 11, characterised in that the conveying and curving device (25) and the conveyor (41) are so formed that a cold strand (A) can be inserted.

## Revendications

1. Procédé pour couler en continu des produits proches de leurs dimensions finales, prévus pour la déformation à froid ultérieure, en métaux non ferreux, en particulier des feuillards, des barres ou des tubes en cuivre ou en alliages de cuivre, dans lequel la matière en fusion est coulée de façon continue dans une coquille verticale et la barre solidifiée est guidée de façon centrale, tirée verticalement, et embobinée directement dans une machine de traitement de surface, dans laquelle la surface de la barre est abrasée, et dans lequel, avec cela, la barre prête en ce qui concerne sa surface est découpée transversalement de façon prédéfinie, avant que, enfin, les tronçons de barre de dimension correcte soient retirés de l'installation.

2. Procédé selon la revendication 1,
caractérisé en ce que la coquille verticale oscille en particulier à haute fréquence et la barre est transportée vers le bas avec une vitesse linéaire.

3. Procédé selon la revendication 1 ou 2,
caractérisé en ce que la barre prête en ce qui concerne sa surface, avant la découpe et avant son retrait de l'installation, est cintrée et enroulée.

4. Procédé selon la revendication 3,
caractérisé en ce que la barre est découpée transversalement lorsqu'un poids de bobine pouvant être prédéfini est atteint.

5. Procédé selon une des revendications précitées,
caractérisé en ce que la profondeur d'abrasion de la surface vaut moins de 5% de l'épaisseur de la barre.

6. Procédé selon la revendication 5,
caractérisé en ce que la surface de la barre est abrasée mécaniquement, par exemple par un dispositif de fraisage ou un dispositif de décapage.

7. Installation pour la coulée verticale de produits proches de leurs dimensions finales, prévus pour la déformation à froid ultérieure, en métaux non ferreux, comprenant un distributeur qui est relié à une trémie de coulée, laquelle est raccordée à une coquille agencée verticalement, pour la mise en oeuvre du procédé selon la revendication 1,
caractérisée en ce qu'il est prévu un châssis de base (21) relié à une fondation (51), sur lequel sont prévus verticalement de façon centrale au-dessous de la coquille verticale, en série, un dispositif d'extraction (22), un dispositif de traitement de surface (23), un dispositif de découpe transversale (24), et un dispositif de transport (25 ou 41).

8. Installation selon la revendication 7,
caractérisée en ce que le dispositif de traitement de surface (23) est une machine à enlèvement de matière, par exemple une machine de fraisage ou une machine de décapage.

9. Installation selon la revendication 7,
caractérisée en ce que le dispositif de découpe transversale (24) est un appareil de coupe mécanique, par exemple une cisaille.

10. Installation selon une des revendications 7 à 9,
caractérisée en ce que, dans la direction d'extraction de la bande derrière le dispositif de découpe transversale (24) et le dispositif de transport (41), se raccorde un puits (42).

11. Installation selon une des revendications 7 à 9,
caractérisée en ce que le dispositif de transport (25) prévu dans la direction d'extraction de la bande derrière le dispositif de découpe transversale (24) est réalisé en même temps comme dispositif de cintrage, auquel se raccorde un dispositif d'enroulement ou un dispositif d'embobinage de bande (31).

12. Installation selon la revendication 10 ou 11,
caractérisée en ce que le dispositif de transport et de cintrage (25) et le dispositif de transport (41) sont réalisés de façon qu'il peut être effectué la mise en place d'une barre froide (A).
